# EUROPÄISCHE PATENTSCHRIFT

(11) **EP 2 627 891 B1**
(45) Veröffentlichungstag und Bekanntmachung des Hinweises auf die Patenterteilung: **31.08.2016**
(21) Anmeldenummer: 11758220.5
(22) Anmeldetag: 21.09.2011
(51) Int. Cl.: F02M 51/06, F02M 55/00, F02M 61/08, F02M 61/12, F02M 61/16, F02M 63/00

(54) **VORRICHTUNG ZUM EINSPRITZEN VON KRAFTSTOFF**
FUEL INJECTION DEVICE
DISPOSITIF D'INJECTION DE CARBURANT

(30) Priorität: 14.10.2010 DE 102010042476
(43) Veröffentlichungstag der Anmeldung: 21.08.2013
(73) Patentinhaber: Robert Bosch GmbH, 70442 Stuttgart (DE)
(72) Erfinder: MUELLER, Martin, 71696 Moeglingen (DE)
(86) Internationale Anmeldenummer: PCT/EP2011/066446
(87) Internationale Veröffentlichungsnummer: WO 2012/048999

(56) Entgegenhaltungen:
- EP-A1- 1 391 607
- EP-A1- 1 724 464
- EP-A1- 1 731 754
- EP-A2- 1 079 158
- WO-A1-03/106837
- DE-A1- 10 344 880
- DE-A1- 19 912 666

## Beschreibung

### Stand der Technik

Die vorliegende Erfindung betrifft eine Vorrichtung zum Einspritzen von Kraftstoff mit einem verbesserten und kostengünstigeren Aufbau.

Im Bereich der Kraftstoff-Direkteinspritzung werden zunehmend auch Piezo-Injektoren mit nach außen öffnender Ventilnadel verwendet. Hierbei hat sich herausgestellt, dass einerseits die exakte Führung der Ventilnadel sichergestellt werden muss und andererseits eine sichere und langlebige Abdichtung zwischen einem mit Kraftstoff gefüllten Bereich und einem trockenen (kraftstofffreien) Bereich des Injektors sichergestellt werden muss.

EP1731754A offenbart einen solchen Injektor.

### Offenbarung der Erfindung

Die erfindungsgemäße Vorrichtung zur Einspritzung von Kraftstoff mit den Merkmalen des Anspruchs 1 weist demgegenüber den Vorteil auf, dass sie einen deutlich einfacheren und kostengünstigeren Aufbau aufweist. Hierdurch ergeben sich sehr große Einsparpotentiale bei der Serienfertigung. Ferner wird auch eine einfachere Montage möglich. Dies wird erfindungsgemäß dadurch erreicht, dass die Vorrichtung eine nach außen öffnende Ventilnadel, welche von einem Piezoaktor betätigt wird, aufweist. Ferner sind ein Ventilkörper mit einer ersten Durchgangsöffnung und ein mit dem Ventilkörper verbundener Haltekörper mit einer zweiten Durchgangsöffnung vorgesehen. Die Ventilnadel ist dabei in beiden Durchgangsöffnungen angeordnet. Der Ventilkörper umfasst neben einem Ventilsitz auch einen ersten Führungsbereich zum Führen der Ventilnadel. Hierbei ist die erste Durchgangsöffnung im Ventilkörper derart vorgesehen, dass die Durchgangsöffnung keine Hinterschneidung aufweist. Mit anderen Worten, ist die längliche Durchgangsöffnung derart gebildet, dass keine nutförmigen Ausnehmungen oder Ähnliches in der Durchgangsöffnung vorhanden sind. Hierdurch kann die Durchgangsöffnung von einer Seite z.B. mittels eines mehrstufigen Bohrverfahrens, schnell und kostengünstig hergestellt werden. Ferner kann bevorzugt auch ein Ventilsitz und der Führungsbereich der Ventilnadel in einer Aufspannung von einer Seite der Durchgangsöffnung geschliffen werden. Hierbei kann insbesondere ein aufwendiger, zweiseitiger Schleifprozess vermieden werden.

Die Unteransprüche zeigen bevorzugte Weiterbildungen der Erfindung.

Weiter bevorzugt umfasst die Vorrichtung eine im Haltekörper angeordnete Buchse mit einem zweiten Führungsbereich, an welchem die Ventilnadel geführt ist. Der zweite Führungsbereich ist hierbei vorzugsweise im trockenen Bereich der Vorrichtung angeordnet, so dass kein korrosionsbeständiges Material hierfür verwendet werden muss.

Weiter bevorzugt umfasst die Vorrichtung einen Balg zur Abdichtung eines mit Kraftstoff gefüllten Bereichs von einem trockenen, kraftstofffreien Bereich der Vorrichtung. Hierbei ist ein erstes Ende des Balgs direkt an der Ventilnadel angeordnet. Hierdurch kann die Teilezahl reduziert werden, da an der Ventilnadel kein zusätzlicher Ring o.ä. zur Befestigung des Balgs vorgesehen werden muss. Der Balg ist weiter bevorzugt aus einem einlagigen Metallmaterial hergestellt, so dass er besonders kostengünstig ist. Weiter bevorzugt ist ein zweites Ende des Balgs an der am Haltekörper angeordneten Buchse befestigt. Somit ist es möglich, dass schon eine Vormontage der Bauteile Ventilnadel, Balg und Buchse vorgesehen werden kann, welche dann als Baugruppe in die Vorrichtung montiert werden kann.

Weiter bevorzugt umfasst die Vorrichtung ein Rückstellelement, welches sich am Haltekörper abstützt. Das Rückstellelement ist vorzugsweise eine Zylinderfeder. Das Rückstellelement ist dabei weiter bevorzugt im trockenen Bereich der Vorrichtung angeordnet. Weiter bevorzugt stützt sich das Rückstellelement an einem Tellerelement ab, welches an der Ventilnadel befestigt ist. Das Tellerelement ist vorzugsweise am entgegengesetzten Ende der Einspritzseite der Ventilnadel angeordnet.

Für eine besonders einfache und schnelle Montage weist der Haltekörper erfindungsgemäß eine erste Kontaktfläche und der Ventilkörper eine zweite Kontaktfläche auf. Die beiden Kontaktflächen berühren einander und sind senkrecht zu einer Mittelachse der Vorrichtung angeordnet. Hierdurch wird eine flächige Anlage zwischen dem Ventilkörper und dem Haltekörper erreicht, wodurch eine einfache und sichere Verbindung der beiden Bauteile möglich ist. Dabei weist der Haltekörper und/oder der Ventilkörper einen Zentrierbund auf, um die Montage noch weiter zu vereinfachen.

Gemäß einer weiteren bevorzugten Ausgestaltung der Erfindung weist der Ventilkörper in Axialrichtung der Vorrichtung eine Länge auf, welche kleiner ist als eine Länge des Haltekörpers. Vorzugsweise ist die Länge des Ventilkörpers dabei um mehr als die Hälfte kleiner als die des Haltekörpers.

Weiter bevorzugt umfasst die Ventilnadel einen dritten Führungsabschnitt, welcher auf einem gemeinsamen Führungsbereich mit dem ersten Führungsabschnitt im Ventilkörper geführt werden. Der Führungsbereich im Ventilkörper ist dabei über eine gewisse axiale Länge ausgebildet, so dass die beiden Führungsabschnitte an der Ventilnadel auf dem Führungsbereich geführt werden.

Gemäß einer weiteren bevorzugten Ausgestaltung der Erfindung umfasst die Vorrichtung einen zylinderringförmigen Strömungsbereich, welcher zwischen dem ersten Führungsbereich am Ventilkörper und einem Kraftstoffaustritt angeordnet ist. Hierbei ist eine Querschnittsfläche des ringförmigen Strömungsbereichs ungefähr doppelt so groß, vorzugsweise genau doppelt so groß, wie eine zylinderringförmige Austrittsfläche am Kraftstoffaustritt. Der erfindungsgemäße zylinderringförmige Strömungsbereich ermöglicht dabei eine Verstetigung der Kraftstoffströmung bei geöffnetem Ventil, da aufgrund des Vorsehens der ersten Führungsbereiche eine leichte Verwirbelung des Kraftstoffstroms auftreten kann. Diese kann im zylinderringförmigen Strömungsbereich gedrosselt werden. Da die Austrittsfläche am Kraftstoffaustritt ungefähr halb so groß ist wie die Querschnittsfläche des zylinderringförmigen Strömungsbereichs, erfolgt eine weitere Drosselung am Austritt, wodurch eine exakt definierte Form des Sprays erhalten wird.

Weiter bevorzugt ist eine Länge des zylinderringförmigen Strömungsbereichs derart gewählt, dass die Länge ungefähr zwei bis fünf Mal, vorzugsweise vier Mal so lang ist wie eine Breite des zylinderringförmigen Strömungsbereichs, wobei die Breite definiert ist als radialer Abstand der Nadel zur Durchgangsöffnung des Ventilkörpers am Strömungsbereich. Hierdurch kann sichergestellt werden, dass der zylinderringförmige Strömungsbereich lang genug ist, um die gewünschte Verstetigung des Kraftstoffstroms bei geöffnetem Ventil zu erhalten.

### Kurze Beschreibung der Zeichnung

Nachfolgend werden Ausführungsbeispiele der Erfindung unter Bezugnahme auf die begleitende Zeichnung im Detail beschrieben. In der Zeichnung ist:
- Figur 1: eine schematische Schnittansicht einer erfindungsgemäßen Vorrichtung zum Einspritzen von Kraftstoff gemäß einem ersten Ausführungsbeispiel der Erfindung,
- Figur 2: eine schematische, vergrößerte Schnittansicht der Vorrichtung während eines Einspritzvorgangs, und
- Figur 3: eine schematische Schnittansicht einer erfindungsgemäßen Vorrichtung zum Einspritzen von Kraftstoff gemäß einem zweiten Ausführungsbeispiel der Erfindung.

### Ausführungsformen der Erfindung

Nachfolgend wird unter Bezugnahme auf die Figuren 1 und 2 eine Vorrichtung 1 zum Einspritzen von Kraftstoff gemäß einem ersten Ausführungsbeispiel der Erfindung im Detail beschrieben.

Wie aus Figur 1 ersichtlich ist, umfasst die Vorrichtung 1 zum Einspritzen von Kraftstoff einen Piezoaktor 2, der mit einer nach außen öffnenden Ventilnadel 3 verbunden ist. Die Ventilnadel 3 ist ein einstückiges Bauteil, welches in einem Ventilkörper 4 und einem Haltekörper 5 angeordnet ist. Hierbei weist der Ventilkörper 4 eine erste Durchgangsöffnung 40 auf und der Haltekörper 5 weist eine zweite Durchgangsöffnung 50 auf. Am Ventilkörper 4 ist ein Ventilsitz 13 angeordnet, an welchem die Ventilnadel 3 im geschlossenen Zustand anliegt. Hierbei ist benachbart zum Ventilsitz 13 in der Durchgangsöffnung 40 ein erster Führungsbereich 11 zur Führung der Ventilnadel 3 angeordnet. Die Ventilnadel 3 ist weiterhin an einem zweiten Führungsbereich 12 geführt, welcher an einem inneren Umfang einer Buchse 6 vorgesehen ist. In diesem Bereich weist die Ventilnadel 3 einen zweiten Führungsabschnitt 32 auf. Es sei angemerkt, dass die Führungsabschnitte 31, 32 sowie die Führungsbereiche 11 und 12 mittels eines Feinbearbeitungsverfahrens bearbeitet wurden, um eine exzellente Gleitfähigkeit aufzuweisen. Die Buchse 6 ist mittels einer Schweißverbindung 16 mit dem Haltekörper 5 verbunden und ist teilweise in den Haltekörper 5 eingeführt.

Die Vorrichtung 1 umfasst ferner einen Wellbalg 9, welcher aus einem einlagigen Metallmaterial hergestellt ist. Wie aus Figur 1 ersichtlich ist, ist der Wellbalg 9 mit einem ersten Ende 9a mittels einer Schweißverbindung 14 direkt auf die Ventilnadel 3 geschweißt. Ein zweites, gegenüberliegendes Ende 9b des Wellbalgs 9 ist mittels einer Schweißverbindung 15 an die Buchse 6 geschweißt. Hierbei weist die Buchse 6 einen kleinen Absatz auf, um das zweite Ende 9a sicher aufzunehmen. Der Wellbalg 9 unterteilt dabei den Injektor in einen nassen Bereich 20, an welchem Kraftstoff vorhanden ist, und einen trockenen Bereich 21, welcher kraftstofffrei ist.

Die Vorrichtung 1 umfasst ferner eine Rückstellfeder 7, welche sich mit einem Ende am Haltekörper 5 abstützt und mit ihrem anderen Ende an einem Federteller 8 abstützt. Der Federteller 8 ist mittels einer Schweißverbindung 17 direkt an der Ventilnadel 3 befestigt. Dadurch sind an der Ventilnadel, ausgehend von der Einspritzseite am Ventilsitz 13, zuerst ein erster Führungsabschnitt 31, dann ein durch den Wellbalg 9 bereitgestellter Abdichtbereich und anschließend ein zweiter Führungsabschnitt 32 ausgebildet. Die Rückstellfeder 7 greift dann im Anschluss an den zweiten Führungsabschnitt 32 an der Ventilnadel 3 an.

Wie weiter aus Figur 1 ersichtlich ist, bezeichnet das Bezugszeichen 10 einen Filter, durch welchen der Kraftstoff, wie durch den Pfeil A angedeutet, zugeführt wird. Der Kraftstoff wird dann entlang des Wellbalgs 9 und des vorderen Bereichs der Ventilnadel 3 zum Ventilsitz 13 geführt. Hierbei sind an der Ventilnadel im Bereich des ersten Führungsabschnitts 31 Ausnehmungen 33 vorgesehen, damit der Kraftstoff unmittelbar am Ventilsitz 13 anliegt.

Für eine schnelle Montage ist am Ventilkörper 4 ferner ein Zentrierbund 42 ausgebildet. Wie aus Figur 1 ersichtlich ist, ist der Zentrierbund 42 in die zweite Durchgangsöffnung 50 des Haltekörpers 5 eingeführt. Dabei ist weiterhin am Ventilkörper 4 eine erste Kontaktfläche 41 und am Haltekörper 5 eine zweite Kontaktfläche 51 ausgebildet, welche jeweils senkrecht zur Axialrichtung X-X ausgerichtet sind. Hierdurch ergibt sich eine ebene Anlagefläche zwischen dem Ventilkörper 4 und dem Haltekörper 5, so dass eine Verbindung zwischen Ventilkörper 4 und Haltekörper 5 mittels einer Schweißverbindung 18 hergestellt werden kann.

Wie weiter aus Figur 2 ersichtlich ist, ist am Ventilkörper 4 zwischen dem ersten Führungsbereich 11 und einem Kraftstoffaustritt 61 ein zylinderringförmiger Strömungsbereich 62 angeordnet. Der zylinderringförmige Strömungsbereich 62 ist dabei zwischen der Nadel 3 und der Durchgangsöffnung 40 des Ventilkörpers 4 gebildet. Der zylinderringförmige Strömungsbereich 62 weist dabei eine Ringfläche C auf. Wie weiter aus Figur 2 ersichtlich ist, ist eine Ringfläche D senkrecht zur Strömungsrichtung bei vollständig geöffnetem Ventil zwischen der Ventilnadel 3 und dem Ventilsitz 13 vorhanden, wobei die Ringfläche D ungefähr halb so groß ist wie die Ringfläche C. Ferner ist eine Länge L des zylinderringförmigen Strömungsbereichs 62 ungefähr vier Mal so groß wie eine Breite des zylinderringförmigen Strömungsbereichs 62. Die Breite ist dabei der radiale Abstand zwischen der Nadel und der Wandfläche der Durchgangsöffnung 40 am Strömungsbereich 62. Durch das Vorsehen des zylinderringförmigen Strömungsbereichs 62 kann somit bei vollständig geöffnetem Ventil eine verbesserte Strömung mit reduzierten Verwirbelungen erreicht werden, so dass ein Spray, in Figur 2 durch "S" gekennzeichnet, in definierter Weise ausgespritzt werden kann. An der Ventilnadel 3 ist ferner ein Radius R am Übergang zum zylinderringförmigen Bereich gebildet.

Die Funktion des erfindungsgemäßen Injektors ist dabei wie folgt. Soll eine Einspritzung erfolgen, wird der Piezoaktor 2 aktiviert, wodurch die Ventilnadel 3 in Richtung des Pfeils B bewegt wird und vom Ventilsitz 13 abhebt. Kraftstoff kann dadurch durch den geöffneten Injektor eingespritzt werden. Die Bewegung der Ventilnadel 3 erfolgt dabei entgegen der Federkraft der Rückstellfeder 7, welche durch den Hub der Ventilnadel 3 vorgespannt wird. Soll die Einspritzung wieder beendet werden, wird der Piezoaktor wieder deaktiviert und der Injektor wird automatisch durch die vorgespannte Rückstellfeder 7 wieder in die in Figur 1 gezeigte Ausgangsstellung zurückgestellt und die Ventilnadel 3 liegt am Ventilsitz 13 fest an und dichtet dort in bekannter Weise ab.

Somit kann erfindungsgemäß ein nach außen öffnender Injektor bereitgestellt werden, welcher insbesondere einen vereinfachten und kostengünstigeren Aufbau als im Stand der Technik aufweist. Wie weiter aus Figur 1 ersichtlich ist, ist eine Länge L1 des Ventilkörpers 4 in Axialrichtung X-X kleiner als eine Länge L2 des Haltekörpers 5 in Axialrichtung X-X. Somit kann ein kurzer und einfach geformter Ventilkörper 4 bereitgestellt werden, wobei die Durchgangsöffnung 40 im Ventilkörper 4 ohne einen Hinterschnitt gebildet ist. Dadurch kann insbesondere die Durchgangsbohrung sehr einfach hergestellt werden. Da ferner der Dichtsitz 13 und der erste Führungsbereich 11 am Ventilkörper 4 unmittelbar benachbart zueinander sind, kann auch eine Herstellung dieser Flächen in einer Aufspannung von der gleichen Seite her erfolgen. Somit müssen nicht, wie im Stand der Technik, zwei separate Führungsflächen am Ventilkörper 4 bearbeitet werden, was die Herstellung des Ventilkörpers 4 signifikant verteuert. Erfindungsgemäß kann die zum Haltekörper 5 gerichtete Seite des Ventilkörpers 4 kostengünstig mittels einer Drehbearbeitung hergestellt werden.

Weiter kann erfindungsgemäß auf einfache Weise die Schließkraft der Rückstellfeder 7 eingestellt werden, indem der Federteller 8 an einer entsprechenden Position an der Ventilnadel 3 befestigt wird. Wie weiter aus Figur 1 ersichtlich ist, ist der Wellbalg 9 vollständig im Haltekörper 5 angeordnet. Durch diese Anordnung ist es möglich, dass der Wellbalg 9 kostengünstig als einlagiges Metallelement vorgesehen werden kann, da im Haltekörper 5 ausreichender Raum zur Anordnung des Wellbalgs 9 vorhanden ist. Insbesondere kann dadurch ein Wellbalg 9 verwendet werden, welcher in Axialrichtung X-X relativ lang ist. Hierdurch kann der Wellbalg 9 eine Vielzahl von Wellen aufweisen, um die auf ihn einwirkenden Biegebelastungen ausreichend aufzunehmen. Ein weiterer Vorteil der Erfindung liegt darin, dass erfindungsgemäß die Buchse 6 verwendet werden kann, welche in Axialrichtung X-X ebenfalls eine vergrößerte Länge aufweist. Hierdurch kann ein Abstand zwischen der Schweißverbindung 16 zum Haltekörper 5 und dem zweiten Führungsabschnitt 32 größer ausgelegt werden. Hierdurch ist es möglich, dass die Buchse 6 vergütet werden kann, weil sich durch den Schweißvorgang kein Härteabfall am Führungsbereich ergibt. Die vergütete Buchse weist dabei weniger Verschleiß auf, insbesondere, wenn Querkräfte auf die Ventilnadel 3 wirken. Der Federteller 8 ist sehr kostengünstig als einfaches Tiefziehteil herstellbar. Hierbei kann insbesondere auf einen Federzentrierbund am Federteller verzichtet werden.

Gegenüber dem Stand der Technik weist der erfindungsgemäße Injektor somit eine Vielzahl von Verbesserungen auf, welche insgesamt eine deutliche Kosteneinsparung bei der Herstellung des Injektors ermöglichen. Insbesondere das Vorsehen des hinterschneidungsfreien Ventilkörpers 4 senkt die Herstellungskosten signifikant.

Nachfolgend wird unter Bezugnahme auf Figur 3 eine Vorrichtung 1 zum Einspritzen von Kraftstoff gemäß einem zweiten Ausführungsbeispiel der Erfindung im Detail beschrieben. Gleiche bzw. funktional gleiche Teile sind dabei mit den gleichen Bezugszeichen wie im ersten Ausführungsbeispiel bezeichnet.

Im Unterschied zum ersten Ausführungsbeispiel weist die Vorrichtung des zweiten Ausführungsbeispiels an der Ventilnadel 3 einen dritten Führungsabschnitt 34 auf. Wie aus Figur 3 ersichtlich ist, ist der dritte Führungsabschnitt 34 benachbart zum ersten Führungsabschnitt 31 angeordnet. Am dritten Führungsabschnitt 34 wird die Ventilnadel 3 dabei wie beim ersten Führungsabschnitt 31 am Ventilkörper 4 geführt. Hierzu ist der erste Führungsbereich 11 in der Durchgangsöffnung 40 des Ventilkörpers in Axialrichtung X-X verlängert. Hierdurch muss zwar ein verlängerter erster Führungsbereich 11 in der Durchgangsöffnung 40 vorgesehen werden, allerdings wird die Ventilnadel 3 insbesondere nahe dem Ventilsitz 13 besser zur Mittelachse ausgerichtet. Somit kann wiederum in einem geöffneten Zustand der Vorrichtung ein Sitzspalt zwischen der Ventilnadel 3 und dem Ventilsitz 13 über den Umfang gleichförmiger sein, wodurch auch das ausgestoßene Kraftstoffspray über den Umfang gleichförmiger ist. Durch den geringen Abstand des ersten und dritten Führungsbereichs 31, 33 im Ventilkörper 4 können die Führungsbereiche jedoch wie im ersten Ausführungsbeispiel in einer Aufspannung von der Sitzseite her kostengünstig geschliffen werden. Ein weiterer Unterschied zum ersten Ausführungsbeispiel liegt in der Verbindung zwischen Ventilkörper 4 und Haltekörper 5. Wie aus Figur 3 ersichtlich ist, ist sowohl am Ventilkörper 4 ein Zentrierbund 42 als auch am Haltekörper 5 ein Zentrierbund 52 vorgesehen. Hierbei kann zwischen dem Zentrierbund 42 und dem Zentrierbund 52 eine Spielpassung oder eine Presspassung vorgesehen werden. Bei der Herstellung der Schweißverbindung 18 zwischen dem Ventilkörper 4 und dem Haltekörper 5 erwärmt sich insbesondere der Zentrierbund 52 des Haltekörpers 5 mehr als der radial weiter innenliegende Zentrierbund 42 des Ventilkörpers 4, weil der Zentrierbund 52 im Vergleich zum Zentrierbund 42 dünnwandiger ist. Beim Abkühlen der Bauteile schrumpft daher der Zentrierbund 52 des Haltekörpers 5 mehr als der Ventilkörper 4. Hierdurch wird der Ventilkörper 4 auf die axiale Kontaktfläche 51 am Haltekörper 5 gezogen und richtet sich daher sehr genau aus. Da der Schweißvorgang relativ weit von den Kontaktflächen 41, 51 in Axialrichtung X-X entfernt ist, wirken sich unterschiedliche Schweißverzüge entlang des Umfangs, wenn überhaupt, nur in sehr geringer Weise auf eine nicht axiale Ausrichtung von Ventilkörper 4 zum Haltekörper 5 aus.

## Patentansprüche

1. Vorrichtung zum Einspritzen von Kraftstoff, umfassend:
- eine nach außen öffnende Ventilnadel (3),
- einen mit der Ventilnadel (3) verbundenen Piezoaktor (2),
- einen Ventilkörper (4) mit einer ersten Durchgangsöffnung (40), und
- einen mit dem Ventilkörper (4) verbundenen Haltekörper (5) mit einer zweiten Durchgangsöffnung (50),
- wobei der Ventilkörper (4) einen Ventilsitz (13) und einen ersten Führungsbereich (11) zum Führen der Ventilnadel (3) aufweist,
- wobei die Ventilnadel (3) im Ventilkörper (4) und im Haltekörper (5) angeordnet ist, und
- wobei die erste Durchgangsöffnung (40) im Ventilkörper (4) ohne Hinterschneidung ausgebildet ist,
**dadurch gekennzeichnet,**
**dass** der Ventilkörper (4) eine Kontaktfläche (41) und der Haltekörper (5) eine Kontaktfläche (51) aufweisen, wobei die beiden Kontaktflächen (41, 51) einander berühren und senkrecht zu einer Mittelachse (X-X) der Vorrichtung angeordnet sind und sowohl am Ventilkörper (4) ein Zentrierbund (42) als auch am Haltekörper (5) ein Zentrierbund (52) vorgesehen sind, wobei der radial äußere Zentrierbund (52) am Haltekörper (5) im Vergleich zum radial inneren Zentrierbund (42) des Ventilkörpers (4) dünnwandiger ist.

2. Vorrichtung nach Anspruch 1, **gekennzeichnet durch** einen zweiten Führungsbereich (12), an welchem die Ventilnadel (3) geführt ist, welcher an einer im Haltekörper (5) angeordneten Buchse (6) ausgebildet ist.

3. Vorrichtung nach einem der vorhergehenden Ansprüche, ferner umfassend einen Wellbalg (9) zur Abdichtung eines mit Kraftstoff gefüllten Bereichs (20) von einem kraftstofffreien Bereich (21), wobei ein erstes Ende (9a) des Wellbalgs (9) direkt an der Ventilnadel (3) befestigt ist.

4. Vorrichtung nach Anspruch 3, **dadurch gekennzeichnet, dass** der Metallbalg (9) aus einem einlagigen Metallmaterial hergestellt ist.

5. Vorrichtung nach Anspruch 3 oder 4, **dadurch gekennzeichnet, dass** ein zweites Ende (9b) des Wellbalgs (9) an der im Haltekörper (5) angeordneten Buchse (6) befestigt ist.

6. Vorrichtung nach einem der vorhergehenden Ansprüche, ferner umfassend ein Rückstellelement (7), welches sich einerends am Haltekörper (5) abstützt.

7. Vorrichtung nach Anspruch 6, ferner umfassend ein vorzugsweise aus Blech tiefgezogenes Tellerelement (8), welches direkt an der Ventilnadel (3) befestigt ist und an welchem sich das Rückstellelement (7) abstützt.

8. Vorrichtung nach einem der vorhergehenden Ansprüche, **dadurch gekennzeichnet, dass** der Ventilkörper (4) eine Länge (L1) aufweist, welche kleiner ist als eine Länge (L2) des Haltekörpers (5), vorzugsweise um mehr als die Hälfte kleiner.

9. Vorrichtung nach einem der vorhergehenden Ansprüche, **dadurch gekennzeichnet, dass** die Ventilnadel (3) einen dritten Führungsabschnitt (34) aufweist, welcher benachbart zum ersten Führungsabschnitt (31) angeordnet ist, wobei der erste und dritte Führungsabschnitt (31, 34) auf einem gemeinsamen Führungsbereich (11) geführt sind.

10. Vorrichtung nach einem der vorhergehenden Ansprüche, ferner umfassend einen zylinderringförmigen Strömungsbereich (62), welcher zwischen dem ersten Führungsbereich (11) und dem Ventilsitz (13) angeordnet ist, wobei eine Fläche (C) des zylinderringförmigen Strömungsbereichs (62) ungefähr doppelt so groß ist wie eine zylinderringförmige Austrittsfläche (D) am Ventilsitz (13) bei vollständig geöffneter Ventilnadel (3).

11. Vorrichtung nach Anspruch 10, **dadurch gekennzeichnet, dass** der zylinderringförmige Strömungsbereich (62) eine Länge (L) aufweist, welche ungefähr zwei bis fünf Mal, vorzugsweise vier Mal, so lang ist, wie eine Breite des zylinderringförmigen Strömungsbereichs (62).

## Claims

1. Apparatus for injecting fuel, comprising:
- a valve needle (3) which opens towards the outside,
- a piezoelectric actuator (2) which is connected to the valve needle (3),
- a valve body (4) with a first through opening (40), and
- a holding body (5) which is connected to the valve body (4) and has a second through opening (50),
- the valve body (4) having a valve seat (13) and a first guide region (11) for guiding the valve needle (3),
- the valve needle (3) being arranged in the valve body (4) and in the holding body (5), and
- the first through opening (40) being configured in the valve body (4) without an undercut,
**characterized**
**in that** the valve body (4) has a contact face (41) and the holding body (5) has a contact face (51), the two contact faces (41, 51) being in contact with one another and being arranged perpendicularly with respect to a centre axis (X-X) of the apparatus, and both a centring collar (42) being provided on the valve body (4) and a centring collar (52) being provided on the holding body (5), the radially outer centring collar (52) on the holding body (5) having thinner walls in comparison with the radially inner centring collar (42) of the valve body (4).

2. Apparatus according to Claim 1, **characterized by** a second guide region (12), on which the valve needle (3) is guided which is configured on a bush (6) which is arranged in the holding body (5).

3. Apparatus according to either of the preceding claims, comprising, furthermore, a corrugated bellows (9) for sealing a region (20) which is filled with fuel from a fuel-free region (21), a first end (9a) of the corrugated bellows (9) being fastened directly to the valve needle (3).

4. Apparatus according to Claim 3, **characterized in that** the metal bellows (9) is produced from a single-layer metal material.

5. Apparatus according to Claim 3 or 4, **characterized in that** a second end (9b) of the corrugated bellows (9) is fastened to the bush (6) which is arranged in the holding body (5).

6. Apparatus according to one of the preceding claims, comprising, furthermore, a restoring element (7) which is supported at one end on the holding body (5).

7. Apparatus according to Claim 6, comprising, furthermore, a collar element (8) which is preferably deep-drawn from sheet metal, is fastened directly to the valve needle (3), and on which the restoring element (7) is supported.

8. Apparatus according to one of the preceding claims, **characterized in that** the valve body (4) has a length (L1) which is smaller than the length (L2) of the holding body (5), preferably smaller by more than half.

9. Apparatus according to one of the preceding claims, **characterized in that** the valve needle (3) has a third guide section (34) which is arranged adjacently with respect to the first guide section (31), the first and third guide sections (31, 34) being guided on a common guide region (11).

10. Apparatus according to one of the preceding claims, comprising, furthermore, a cylindrical ring-shaped flow region (62) which is arranged between the first guide region (11) and the valve seat (13), an area (C) of the cylindrical ring-shaped flow region (62) being approximately twice as large as a cylindrical ring-shaped outlet area (D) on the valve seat (13) when the valve needle (3) is opened completely.

11. Apparatus according to Claim 10, **characterized in that** the cylindrical ring-shaped flow region (62) has a length (L) which is approximately from two to five times, preferably four times, as long as a width of the cylindrical ring-shaped flow region (62).

## Revendications

1. Dispositif d'injection de carburant, comprenant :
- un pointeau de soupape s'ouvrant vers l'extérieur (3),
- un actionneur piézoélectrique (2) connecté au pointeau de soupape (3),
- un corps de soupape (4) avec une première ouverture de passage (40), et
- un corps de retenue (5) connecté au corps de soupape (4) avec une deuxième ouverture de passage (50),
- le corps de soupape (4) présentant un siège de soupape (13) et une première région de guidage (11) pour guider le pointeau de soupape (3),
- le pointeau de soupape (3) étant disposé dans le corps de soupape (4) et dans le corps de retenue (5), et
- la première ouverture de passage (40) dans le corps de soupape (4) étant réalisée sans contre-dépouille,
**caractérisé en ce que**
le corps de soupape (4) présente une surface de contact (41) et le corps de retenue (5) présente une surface de contact (51), les deux surfaces de contact (41, 51) étant en contact l'une avec l'autre et étant disposées perpendiculairement à un axe médian (X-X) du dispositif et un épaulement de centrage (42) étant prévu sur le corps de soupape (4) et un épaulement de centrage (52) étant également prévu sur le corps de retenue (5), l'épaulement de centrage radialement extérieur (52) sur le corps de retenue (5) ayant des parois plus minces par rapport à l'épaulement de centrage radialement intérieur (42) du corps de soupape (4).

2. Dispositif selon la revendication 1, **caractérisé par** une deuxième région de guidage (12) au niveau de laquelle est guidé le pointeau de soupape (3), laquelle est réalisée au niveau d'une douille (6) disposée dans le corps de retenue (5).

3. Dispositif selon l'une quelconque des revendications précédentes, comprenant en outre un soufflet (9) pour l'étanchéité d'une région (20) remplie de carburant par rapport à une région (21) exempte de carburant, une première extrémité (9a) du soufflet (9) étant fixée directement au pointeau de soupape (3).

4. Dispositif selon la revendication 3, **caractérisé en ce que** le soufflet métallique (9) est fabriqué en un matériau métallique monocouche.

5. Dispositif selon la revendication 3 ou 4, **caractérisé en ce qu'**une deuxième extrémité (9b) du soufflet (9) est fixée au niveau de la douille (6) disposée dans le corps de retenue (5).

6. Dispositif selon l'une quelconque des revendications précédentes, comprenant en outre un élément de rappel (7) qui s'appuie à une extrémité contre le corps de retenue (5).

7. Dispositif selon la revendication 6, comprenant en outre un élément de coupelle (8) embouti profond de préférence en tôle, qui est directement fixé au pointeau de soupape (3) et sur lequel s'appuie l'élément de rappel (7).

8. Dispositif selon l'une quelconque des revendications précédentes, **caractérisé en ce que** le corps de soupape (4) présente une longueur (L1) qui est inférieure à une longueur (L2) du corps de retenue (5), de préférence qui est deux fois plus petite que celle-ci.

9. Dispositif selon l'une quelconque des revendications précédentes, **caractérisé en ce que** le pointeau de soupape (3) présente une troisième portion de guidage (34) qui est disposée en position adjacente à la première portion de guidage (31), la première et la troisième portion de guidage (31, 34) étant guidées sur une région de guidage commune (11).

10. Dispositif selon l'une quelconque des revendications précédentes, comprenant en outre une région d'écoulement de forme annulaire cylindrique (62) qui est disposée entre la première région de guidage (11) et le siège de soupape (13), une surface (C) de la région d'écoulement de forme annulaire cylindrique (62) étant approximativement deux fois plus grande qu'une surface de sortie de forme annulaire cylindrique (D) au niveau du siège de soupape (13) lorsque le pointeau de soupape (3) est complètement ouvert.

11. Dispositif selon la revendication 10, **caractérisé en ce que** la région d'écoulement de forme annulaire cylindrique (62) présente une longueur (L) qui est approximativement deux à cinq fois, de préférence quatre fois plus grande qu'une largeur de la région d'écoulement de forme annulaire cylindrique (62).
